# EUROPÄISCHE PATENTSCHRIFT

(11) **EP 0 009 156 B1**
(45) Veröffentlichungstag und Bekanntmachung des Hinweises auf die Patenterteilung: **26.08.1981**
(21) Anmeldenummer: 79103236.0
(22) Anmeldetag: 01.09.1979
(51) Int. Cl.: H01H 73/18

(54) **Leitungsschutzschalter mit zusätzlicher Blasschleife**
Circuit-breaker with an additional blow-out loop
Disjoncteur de ligne comportant une boucle de soufflage additionnelle

(30) Priorität: 21.09.1978 DE 2841004
(43) Veröffentlichungstag der Anmeldung: 02.04.1980
(73) Patentinhaber: Licentia Patent-Verwaltungs-GmbH, 60596 Frankfurt (DE)
(72) Erfinder: Ostermann, Werner, Ing.grad., D-3250 Hameln 5 (DE)
(74) Vertreter: Langer, Karl-Heinz

## Beschreibung

Die Erfindung bezieht sich auf einen Leitungsschutzschalter mit einer eine Blasschleife bildenden Kontaktanordnung und einer Lichtbogenkammer, die mit zur Blasschleife im Winkel angeordneten parallelen Löschblechen ausgerüstet ist sowie mit Lichtbogenleitschienen, von denen die eine den Löschblechstapel auf der einen Seite flankiert und vor den Löschblechen im Laufbereich des Lichtbogens parallel zu ihr ein zu einer zusätzlichen Blasschleife gehörendes Leiterstück vorgesehen ist.

Eine derartige Konstruktion ist aus der Zeitschrift «der elektromeister + deutsches elektrohandwerk/de» 1977, Seite 1271 bis 1274 bekannt. Hierbei umschliesst allerdings die zusätzliche Blasschleife die gesamte Lichtbogenkammer, so dass dadurch der Innenwiderstand des Schalters erhöht wird. Die bei Nennbetrieb ständig vom Strom durchflossene Blasschleife verursacht somit eine höhere Erwärmung des Schalters, was sich besonders ungünstig bei höheren Nennstromstärken auswirkt.

Bei einem Schalter nach der US-A-2769066 ist ebenfalls hinter einem Lichtbogenleitblech eine zusätzliche Blasschleife angeordnet. Diese Blasschleife, die auch ständig im Stromkreis des Schalters liegt, befindet sich allerdings nur in dem Freiraum hinter dem Lichtbogenleitblech. Sie hat somit einen geringeren Innenwiderstand als die des vorerwähnten Schalters, ist aber nicht nur wegen der ständigen Stromdurchsetzung nachteilig, sondern auch deshalb, weil sie nur mit einem verhältnismässig kleinen Leiterstück dicht hinter der Lichtbogenleitschiene liegt und somit nur eine ungenügende Wirkung auf den Lichtbogenfusspunkt ausübt.

Bei einem Überstromschnellschalter nach der DE-C-465431 ist eine zusätzliche Blasspule an ein Lichtbogenleitblech angeschlossen, die erst beim Überspringen des Lichtbogens von einem beweglichen Kontaktstück auf das Lichtbogenleitblech in den Stromkreis eingeschaltet wird. Die Blasspule liegt hierbei allerdings seitlich von den Kontaktstücken und benötigt für ihre Unterbringung einen besonderen Raum, der für die Schalterabmessungen ungünstig ist.

Auch bei einem in der DE-B-1182323 beschriebenen Schalter ist eine zusätzliche Blasspule vorgesehen, die mit einer Fangelektrode in Verbindung steht. Diese Blasspule bildet einen bei Kontaktöffnung eingeschalteten Widerstand und wird in ihrer Blaswirkung erst voll wirksam, wenn ein zwischen Fangelektrode und ortsfestem Kontaktstück gebildeter Lichtbogen zum Erlöschen gebracht ist und nur noch zwischen der Fangelektrode und dem beweglichen Kontaktstück brennt. Abgesehen von der geringeren Anfangsblaswirkung ist hierbei auch nachteilig, dass die Blasspule in ihrem Widerstandswert auf die beiden entstehenden Teillichtbögen abgestimmt sein muss. Ausserdem muss die Blasspule, um auch für den ersten Lichtbogen wirksam zu sein, verhältnismässig aufwendig ausgelegt werden.

Der Erfindung liegt die Aufgabe zugrunde, den eingangs erwähnten Leitungsschutzschalter so auszugestalten, dass unter Ausnutzung der im Schalter vorhandenen Elemente und Räume bei Verkleinerung der Gehäuseabmessungen bei hohen Kurzschlussströmen ein schneller Lichtbogeneinlauf in die Löschbleche des Schalters gewährleistet ist.

Erfindungsgemäss wird diese Aufgabe dadurch gelöst, dass die zusätzliche Blasschleife in einem Freiraum hinter der einen Lichtbogenleitschiene in einem im normalen Betrieb abgeschalteten Stromkreis untergebracht ist und dass ferner der der Kontaktanordnung zugekehrte für den Lichtbogenablauf genutzte Teil der Lichtbogenleitschiene in den Bereich der Öffnungsstellung des beweglichen Kontaktstückes ragt, so dass die Zuschaltung der zusätzlichen Blasschleife erst beim Überspringen des Lichtbogens vom beweglichen Kontaktstück auf die Lichtbogenleitschiene erfolgt. Zweckmässigerweise ist die zusätzliche Blasschleife durch eine rückwärtige Verlängerung der einen Lichtbogenleitschiene gebildet. Die rückwärtige Verlängerung kann durch die Leitschiene selbst gebildet sein, sie kann aber auch aus einem angeschweissten oder anderweitig befestigten Leiterstück aus anderem Material bestehen. Nach einem Weiterbildungsgedanken der Erfindung wird ein bei normalem Betrieb im Stromkreis liegender zur thermischen Auslösung dienender mit der zusäzlichen Blasschleife etwa impedanzgleicher Bimetallstreifen beim Überspringen des Lichtbogens vom beweglichen Kontaktstück auf die Lichtbogenleitschiene aus dem Stromkreis ausgeschaltet.

Die erfindungsgemässe Anordnung ist insofern sehr vorteilhaft, da die Blasschleife nur bei einer Kurzschlussabschaltung in den Stromkreis eingeschaltet wird und somit keine Belastung mit sich bringt. Das Überspringen des Lichtbogens von dem beweglichen Kontaktstück zu der Lichtbogenleitschiene wird dadurch erleichtert, dass beim Überspringen der mit der Blasscheife etwa impedanzgleiche Bimetallstreifen ausgeschaltet wird. Der Lichtbogen findet an der Lichtbogenleitschiene somit etwa gleiche Potentialverhältnisse vor und ist daher leicht geneigt, auf der Schiene Fuss zu fassen. Ausserdem wird durch die Kurzschlussabschaltung der Bimetallstreifen nicht unnötig belastet, so dass durch hohe Stromstärken evtl. auftretende Dejustierungen vermieden werden.

Anhand der Zeichnung sei die Erfindung an einem Ausführungsbeispiel näher erläutert.

Die Darstellung zeigt schematisch die Lichtbogenlöscheinrichtung und die Auslöseelemente eines Leitungsschutzschalters. In einer gestrichelt angedeuteten Lichtbogenkammer 1 befinden sich parallel zur Kammerbodenwand Löschbleche 2, eine Kontaktanordnung 3, 4 und Lichtbogenleitschienen 5, 6. Die Lichtbogenleitschiene 6, auf der das ortsfeste Kontaktstück 3 angebracht ist, steht einerseits mit einer magnetischen Auslösespule 7 in Verbindung, die ihrerseits mit ihrem anderen Ende an eine Anschlussklemme 8 angeschlossen ist. Das andere Ende der Lichtbogenleitschiene 6 führt zu einem parallel zu dem obersten der Löschbleche 2 angeordneten Schenkel 17 des Eisenrückschlusses der Auslösespule 7. Die Lichtbogenleitschiene 5 flankiert mit einer Verlängerung 5a das untere Löschblech des Stapels und bildet mit einer rückwärtigen Verlängerung 5b eine dreieckförmige Blasschleife, von der die längste Seite 5'b parallel zu dem für den Lichtbogenablauf genutzten Teil der Lichtbogenleitschiene 5 liegt. Die Lichtbogenleitschiene 5 ist schräg vor den Löschblechen angeordnet, so dass hinter ihr ein Freiraum 9 gebildet ist, in dem sich die Blasschleife 5b befindet. Die Seite 5'b der Blasschleife ist durch eine Isolierung 10 von der eigentlichen Lichtbogenleitschiene getrennt. Die Seiten 5"b der Blasschleife liegen im Randbereich des Freiraumes 9, d. h. an der Bodenfläche und einer Seitenfläche der Lichtbogenkammer 1. Die Lichtbogenleitschiene 5 endet mit dem für den Lichtbogenlauf genutzten Teil im Bereich der Öffnungsstellung eines das bewegliche Kontaktstück 4 tragenden Schwenkkontakthebels 16 und geht dahinter in die Blasschleife 5b über. Ein aus der Lichtbogenkammer herausragendes Ende 5c dient zur Befestigung eines Bimetallstreifens 11, der seinerseits mit seinem freien Ende über eine flexible Leitung 12 mit dem Schwenkkontakthebel 16 in Verbindung steht. Zu der Befestigungsstelle 13 des Bimetallstreifens führt auch eine mit einer Anschlussklemme 14 in Verbindung stehende Zuleitung 15.

Der Strom verläuft bei geschlossenen Schaltstücken entlang der eingezeichneten Pfeile von der Anschlussklemme 14 über die Zuleitung 15, den Bimetallstreifen 11 und die flexible Leitung 12 zu dem Schwenkkontakthebel 16 und von dort über die Kontaktanordnung 3, 4 zur Auslösespule 7 und schliesslich von dort zur Anschlussklemme 8. Beim Auftreten eines Kurzschlusses geht der Schwenkkontakthebel 16 in die gestrichelt dargestellte Schaltstellung 16' über, wobei der zwischen seinem Kontaktstück 4 und dem ortsfesten Kontaktstück 3 gezogene Lichtbogen nach Erreichen der Öffnungsstellung von dem Schwenkkontakthebel zu der Lichtbogenleitschiene 5 überspringt (Lichtbogenposition a). Durch das Überspringen des Lichbogens wird der Bimetallstreifen 11 aus dem Stromkreis ausgeschaltet und dafür die Blasschleife 5b in den Stromkreis eingeschaltet. Der Strom verläuft jetzt von der Anschlussklemme 14 über die Blasschleife 5b, die Lichtbogenleitschiene 5, über den Lichtbogen zur Lichtbogenleitschiene 6 und von dort über die Auslösespule 7 wieder zur Anschlussklemme 8. Durch die Blaswirkung der Stromzuführungsleitungen und der zusätzlichen Blasschleife 5b wird der Lichtbogen über die Positionen b und c in den Löschblechstapel hineingetrieben und dort zum Erlöschen gebracht.

## Patentansprüche

1. Leitungsschutzschalter mit einer eine Blasschleife bildenden Kontaktanordnung (3, 4) und einer Lichtbogenkammer, die mit zur Blasschleife im Winkel angeordneten parallelen Löschblechen ausgerüstet ist sowie mit Lichtbogenleitschienen (5, 6), von denen die eine (5) den Löschblechstapel auf der einen Seite flankiert und vor den Löschblechen im Laufbereich des Lichtbogens parallel zu ihr ein zu einer zusätzlichen Blasschleife gehörendes Leiterstück (Seite 5'b) vorgesehen ist, dadurch gekennzeichnet, dass die zusätzliche Blasschleife in einem Freiraum (9) hinter der einen Lichtbogenleitschiene (5) in einem im normalen Betrieb abgeschalteten Stromkreis untergebracht ist und dass ferner der der Kontaktanordnung (3, 4) zugekehrte für den Lichtbogenablauf benutzte Teil der Lichtbogenleitschiene (5) in den Bereich der Öffnungsstellung des beweglichen Kontaktstückes (4) ragt, so dass die Zuschaltung der zusätzlichen Blasschleife erst beim Überspringen des Lichtbogens vom beweglichen Kontaktstück (4) auf die Lichtbogenleitschiene (5) erfolgt.

2. Leitungsschutzschalter nach Anspruch 1, dadurch gekennzeichnet, dass die zusätzliche Blasschleife durch eine rückwärtige Verlängerung (5b) der einen Lichtbogenleitschiene (5) gebildet ist.

3. Leitungsschutzschalter nach Anspruch 1 oder 2, dadurch gekennzeichnet, dass ein bei normalem Betrieb im Stromkreis liegender zur thermischen Auslösung dienender, mit der zusätzlichen Blasschleife etwa impedanzgleicher Bimetallstreifen (11) beim Überspringen des Lichtbogens vom beweglichen Kontaktstück (4) auf die Lichtbogenleitschiene (5) aus dem Stromkreis ausgeschaltet wird.

4. Leitungsschutzschalter nach Anspruch 2, dadurch gekennzeichnet, dass die zusätzliche Blasschleife durch Abwinklungen der rückwärtigen Verlängerung der Lichtbogenleitschiene (5) dreieckförmig ausgebildet ist, wobei die Hypotenuse die zur Lichtbogenleitschiene (5) parallele Seite bildet, während die beiden Katheten in den Randbereichen des Freiraumes (9) hinter der Lichtbogenleitschiene (5) angeordnet sind.

## Claims

Patent Claims

1. Line protection relay with a contact arrangement (3, 4) forming a blow-out loop and an arcing chamber which is equipped with parallel metal quenching plates arranged at an angle to the blow-out loop as well as with arc guide rails (5, 6), of which the one (5) flanks the metal quenching plate stack on the one side and a conductor piece (side 5'b) belonging to an additional blow-out loop is provided parallel to it in the travelling range of the arc in front of the metal quenching plates, characterised thereby, that the additional blow-out loop is housed in a free space (9) behind the one arc guide rail (5) in a current circuit which is switched off in normal operation and that furthermore that part of the arc guide rail (5), which faces the contact arrangement (3, 4) and is used for the course of the arc, projects into the range of the opening position of the movable contact piece (4) so that the putting into circuit of the additional blow-out loop takes place only on the jumping of the arc over from the movable contact piece (4) to the arc guide rail (5).

2. Line protection relay according to claim 1, characterised thereby, that the additional blow-out loop is formed by a rearward prolongation (5b) of the one arc guide rail (5).

3. Line protecting relay according to claim 1 or 2, characterised thereby, that a bimetal strip (11), which is normal operation lies in the current circuit, serves for thermal tripping and which is about equal in impedance to the additional blow-out loop, is switched out of the current circuit on the jumping of the arc over from the movable contact piece (4) to the arc guide rail (5).

4. Line protection relay according to claim 2, characterised thereby, that the additional blow-out loop is formed in triangular shape by angled portions of the rearward prolongation of the arc guide rail (5), wherein the hypotenuse forms the side parallel to the arc guide rail (5), while both the cathetusses are arranged in the edge regions of the free space (9) behind the arc guide rail (5).

## Revendications

1. Interrupteur automatique comportant un ensemble de contacts (3, 4) formant une boucle de soufflage, et une chambre d'extinction d'arc qui est équipée de tôles d'extinction parallèles et disposées en faisant un angle par rapport à la boucle de soufflage, et de rails de guidage d'arc (5, 6) dont l'un (5) longe latéralement la pile de tôles d'extinction, une pièce conductrice (5'b) faisant partie d'une boucle de soufflage supplémentaire étant prévue parallèlement à ce rail (5) dans la zone du trajet de l'arc et devant les tôles d'extinc- .tion, caractérisé en ce que la boucle de soufflage supplémentaire est logée dans un espace libre (9) derrière l'un des rails de guidage d'arc (5) et dans un circuit de courant qui est coupé pendant le fonctionnement normal et en ce que la partie du rail de guidage d'arc (5), faisant face à l'ensemble des contacts (3, 4) et utilisée pour la dérivation de l'arc, fait saillie dans la zone de la position d'ouverture du contact mobile (5) de façon que la mise sous tension de la boucle de soufflage additionnelle ne se produise qu'au moment de l'amorçage de l'arc entre la pièce de contact mobile (4) et le rail de guidage d'arc (5).

2. Interrupteur automatique suivant la revendication 1, caractérisé en ce que la boucle de soufflage additionnelle est formée par un prolongement arrière (5b) de l'un des rails de guidage d'arc (5).

3. Interrupteur automatique suivant l'une des revendications 1 ou 2, caractérisé en ce qu'une lame bimétallique (11), présentant sensiblement la même impédance que la boucle de soufflage additionnelle et qui lors du fonctionnement normal est reliée au circuit de courant et sert au déclenchement thermique, est éliminée du circuit de courant lors de l'amorçage de l'arc jaillissant de la pièce de contact mobile (4) en direction du rail de guidage d'arc (5).

4. Interrupteur automatique suivant la revendication 2, caractérisé en ce que la boucle de soufflage additionnelle présente une forme triangulaire qui est obtenue en coudant le prolongement arrière du rail de guidage d'arc (5), triangle dans lequel l'hypoténuse forme le côté parallèle au rail de guidage d'arc (5) tandis que les deux côtés de l'angle droit sont situés dans les zones marginales de l'espace libre (9) derrière le rail de guidage d'arc (5).
